# EUROPÄISCHE PATENTSCHRIFT

(11) **EP 2 387 899 B1**
(45) Veröffentlichungstag und Bekanntmachung des Hinweises auf die Patenterteilung: **18.12.2013**
(21) Anmeldenummer: 11004102.7
(22) Anmeldetag: 18.05.2011
(51) Int. Cl.: A43B 3/12, A43B 3/10, A43B 17/18

(54) **Sandale mit herausnehmbaren Fußbett**
Sandals with removable footbed
Sandale dotée d'une semelle amovible

(30) Priorität: 21.05.2010 DE 102010022185
(43) Veröffentlichungstag der Anmeldung: 23.11.2011
(73) Patentinhaber: Jack Wolfskin Ausrüstung für Draussen Gmbh & Co. KGAA, 65510 Idstein (DE)
(72) Erfinder: Bötsch, Markus, 61191 Rosbach (DE)
(74) Vertreter: Kossak, Sabine

(56) Entgegenhaltungen:
- EP-A1- 1 600 070
- DE-U1- 9 207 287
- US-A- 5 060 400
- US-A1- 2003 140 523
- US-A1- 2005 034 332
- US-A1- 2008 092 406

## Beschreibung

Gegenstand der Erfindung ist eine Sandale gemäß dem Anspruch 1, bestehend aus einem Schuhoberteil und einer Schuhsohle, wobei das Schuhoberteil an der Schuhsohle befestigt ist und die Schuhsohle aufgebaut ist aus einer Außensohle, einer Mittelsohle und einem darauf angeordneten Fußbett, das herausnehmbar ist.

Schuhe, insbesondere Sportschuhe, weisen zunehmend aufwendige Sohlenkonstruktionen auf. Der Sohlenaufbau soll dabei sowohl zur Stabilisierung des Fußes als auch zur Dämpfung beim Gehen dienen. Übliche Sohlenaufbauten sind deshalb 3-teilig und bestehen aus einer Außensohle, einer Mittelsohle und einer Innensohle. Die Außensohle dient dazu, den Schuh und den Träger des Schuhes vor Kälte und Schmutz zu schützen und beispielsweise durch ein geeignetes Profil die Trittsicherheit und Rutschfestigkeit des Schuhes zu erhöhen. Zudem schützen Außensohlen den Schuh gegen einen Verschleiß der Sohle. Die auf der Außensohle angeordnete Mittelsohle wird häufig dafür genutzt, zusätzliche Stabilitätseigenschaften oder Dämpfungseigenschaften in die Sohlenkonstruktion einzubringen. Auf der Mittelsohle ist üblicherweise eine Innensohle angeordnet, die dem Tragekomfort des Nutzers dient und zu einem angenehmen Tragegefühl führen soll.

Bei Sportschuhen, Wanderschuhen und anderen Schuhen, die einer hohen Belastung ausgesetzt sind und die bei großer körperlicher Aktivität getragen werden, verschmutzt die Innensohle mit zunehmender Tragedauer, insbesondere durch Fußschweiß. Hierdurch kommt es zu einer Geruchsbildung und einer Verschlechterung des Tragekomforts.

Teilweise werden deshalb Einlegesohlen genutzt, die den Schweiß aufnehmen sollen und hierdurch die Geruchsbildung verringern. Diese Einiegesohlen haben jedoch den Nachteil, dass sie leicht im Schuh verrutschen und den durch die Innensohle bzw. das Fußbett bedingten Tragekomfort verschlechtern. Zudem müssen auch die Einlegesohlen nach einer Zeit ausgetauscht werden und bieten keine dauerhafte Lösung.

Ein Schuhwerk mit einer Einlegesohle, die gegen Verrutschen befestigt wird, ist aus der EP 0 225 285 B1 bekannt. Die Einlegesohle weist dabei eine lösbare Befestigung auf, so dass die Einlegesohle mittels eines Druckknopfes an der Mittelsohle befestigt werden kann. Die Druckknöpfe sind zumindest teilweise aus Metall gefertigt. Die relativ filigranen Strukturen haben den Nachteil, dass sie bei hoher Beanspruchung leicht beschädigt werden können. Zudem sind Metallteile in Schuhen zurzeit häufig nicht gewünscht, da sie Probleme bei der Flughafenkontrolle geben können.

Anders als bei geschlossenen Schuhen, wie Sportschuhen, können bei Sandalen auch wenn es sich um sportliche Sandalen oder Trekkingsandalen handelt, keine Einlegesohlen eingesetzt werden. Während ein geschlossener Schuh einen "Rahmen" hat, in dem die Einlegesohle ruht und hierdurch Halt hat, existiert ein solcher Rahmen bei Sandalen nicht. Entsprechend hätte eine normale Einlegesohle in einer Sandale keinen Halt. Durch den fehlenden Rahmen würde die Einlegesohle hin und her rutschen und daher zu einer erheblichen Verschlechterung des Tragekomforts führen.

US 2008/0092406 offenbart einen offenen Schuh mit einem heureusnehmbaren Fußbett gemäß dem Oberbegriff des Anspruchs 1.

Aufgabe der vorliegenden Erfindung ist es, eine Sandale bereitzustellen, bei der das Fußbett leicht gereinigt werden kann, gleichzeitig einen stabilen Halt in der Sandale hat und nicht verrutscht und somit einen hohen Tragekomfort bietet.

Die Aufgabe wird erfindungsgemäß gelöst durch eine Sandale, bestehend aus einem Schuhoberteil und einer Schuhsohle, die mit dem Schuhoberteil verbunden ist, wobei die Schuhsohle aufgebaut ist aus einer Außensohle, ggf. einer Mittelsohle und einem auf der Mittelsohle angeordneten Fußbett, das herausnehmbar ist, dadurch gekennzeichnet, dass
- das Fußbett mindestens zwei Rastelemente aufweist, ein vorderes Rastelement an der Vorderseite des Fußbetts und ein hinteres Rastelement an der Unterseite des Fußbetts in dessen Fersenbereich, wobei die Rastelemente mit dem Fußbett verbunden sind,
- die Außensohle oder die Mittelsohle im vorderen Bereich ein Element zur Aufnahme des vorderen Rastelementes aufweist und
- die Außensohle und die Mittelsohle eine Öffnung aufweisen zur Aufnahme des zweiten Rastelementes, wobei die Öffnung durch die gesamte Sohlendicke reicht.

Weitere Ausführungsformen sind Gegenstand der Unteransprüche oder nachstehend beschrieben.

Die Sohle der erfindungsgemäßen Sandale ist, wie bei Sportsandalen oder Outdoorsandalen allgemein üblich, mehrteilig aufgebaut. Auf einer Außensohle ist ggf. eine Mittelsohle angeordnet, die nach oben zur Sandaleninnenseite durch ein Fußbett, das auch als Innensohle bezeichnet werden kann, abgeschlossen wird. Die erfindungsgemäße Sandale ist z.B. eine Sport- oder Trekkingsandale, da das System besonders vorteilhaft ist bei Sandalen, bei denen durch körperliche Aktivität viel Fußschweiß entsteht. Die erfindungsgemäße Sandale weist in einer Ausführungsform eine Sohle auf, die nur aus einer Außensohle und einem Fußbett aufgebaut ist. Die Außensohle ist dann z.B. eine Gummisandalensohle.

Der besondere Vorteil der erfindungsgemäßen Sandale ist, dass das Fußbett leicht, mit wenigen Handgriffen, herausnehmbar ist. Wenn das Fußbett verschmutzt ist oder, beispielsweise durch Schweiß, zunehmend zur Geruchsbildung neigt, kann dieses leicht aus der Sandale entnommen werden. Das herausgenommene Fußbett lässt sich dann waschen, wobei es bevorzugt sogar in der Waschmaschine waschbar ist.

Nach der Wäsche lässt sich das Fußbett mit wenigen Handgriffen einfach in die Sandale zurückführen und sitzt dort sicher und gegen Verrutschen geschützt, so dass keine Beeinträchtigung des Tragekomforts entsteht.

Das Fußbett der erfindungsgemäßen Sandale wird im vorderen Bereich durch ein vorderes Rastelement gehalten, das bevorzugt eine umlaufende Feder ist aber auch wie das hintere Rastelemente oder ähnlich gestaltet sein kann. Dieses Rastelement greift in ein Aufnahmeelement im vorderen Bereich der Mittelsohle oder der Außensohle ein, das bevorzugt eine Nut ist. Im hinteren Bereich wird das erfindungsgemäße Fußbett durch ein zweites Rastelement gehalten, das bevorzugt zapfenförmig ist. Dieses zweite Rastelement greift durch eine Öffnung der Außensohle und ggf. der Mittelsohle, bevorzugt im Fersenbereich. Diese Öffnung reicht durch die gesamte Sohlendicke, so dass ein "Loch" in der Sohle vorhanden ist und nicht nur eine Einkerbung oder Einbuchtung. Bevorzugt ist das hintere Rastelement eine unter der Ferse liegende Auswölbung, die sich zunächst mittig verjüngt und am Ende wieder ringförmig vergrößert. Zur Konterung des Fußbetts ist die ringförmige Vergrößerung bevorzugt größer als die Öffnung in der Mittel- und Außensohle. Wenn die Sandale eine Mittelsohle aufweist, weist diese zusätzliche die Öffnung auf. Bei Sandalen, die keine Mittelsohle haben, befindet sich die Öffnung entsprechend nur in der Außensohle. Die Öffnung ist bevorzugt eine kreisförmige Ausnehmung in der Sohle.

Unter Vorderseite wird jeweils der Bereich der Sandale verstanden, der sich vor der Fußmitte, insbesondere im Bereich der Zehen und des Ballens befindet. Unter Fersenbereich wird der Bereich der Sandale verstanden, der sich hinter der Fußmitte, insbesondere im hinteren Drittel des Schuhs befindet. Die Begriffe oben und unten sind jeweils relativ zum Boden, auf dem der Schuh steht, verstanden.

Das Fußbett besteht bevorzugt aus einem elastischen Material, beispielsweise aus 100% Ethylenvinylacetat (EVA), bevorzugt einem aus einem Stück geformten EVA-Element. Das Fußbett der erfindungsgemäßen Sandale kann zusätzlich gelocht sein und/oder Einkerbungen aufweisen, um für eine Luftzirkulation zu sorgen und eine Wasserabführung zu gewährleisten.

Um das Fußbett in die erfindungemäße Sandale einzubringen, wird das Fußbett nach dem Waschen von hinten in die vordere Nut eingeführt, so dass das vordere Rastelement in der Nut zum Liegen kommt. Das Fußbett wird dann nach unten in Richtung der Außensohle gedrückt, wobei das hintere Rastelement in die Öffnung im Fersenbereich der Mittel- und Außensohle gedrückt wird.

Zum Herausnehmen des Fußbetts wird entsprechend zunächst das hintere Rastelement nach oben gedrückt, so dass es aus der Öffnung befreit wird. Wenn das Rastelement aus einem elastischen Material besteht und eine ringförmige Vergrößerung aufweist, entsteht bei einem leichten Druck auf das hintere Rastelement zunächst keine Veränderung. Mit zunehmendem Druck verbiegt sich die ringförmige Verbreiterung, so dass sie nicht mehr die Mittel- bzw. die Außensohle umschließt, sondern in die Öffnung hineingleitet. Wenn das hintere Rastelement keine ringförmige Verbreiterung aufweist, ist es lediglich formschlüssig gehalten und kann durch den Druck nach oben leicht aus der Öffnung befreit werden, da es nur durch die Reibung von Mittel-und Außensohle gehalten wird. Das Fußbett wird dann nach hinten gezogen, so dass auch das vordere Rastelement aus der Nut herausgeleitet wird.

Die Erfindung wird anhand der Zeichnungen näher erläutert. Es zeigen
- Figur 1:: eine perspektivische Darstellung einer Ausführungsform der Sohle vor dem Einbringen des Fußbetts,
- Figur 2:: einen Schnitt durch die Sohle mit eingesetztem Fußbett,
- Figur 3:: eine Vergrößerung des vorderen Sohlenbereichs und
- Figur 4:: eine Vergrößerung des hinteren Sohlenbereichs.

Figur 1 zeigt eine perspektivische Darstellung der erfindungsgemäßen Sohle 3 vor dem Einbringen des Fußbetts 6. Das Fußbett 6 weist an der Vorderseite ein vorderes Rastelement 7 auf, das hier als Feder ausgeführt ist. Im hinteren Bereich des Fußbetts weist das Fußbett 6 an der Unterseite, d.h. an der Seite, die zur Mittelsohle 5 gerichtet ist, ein hinteres Rastelement 8 auf. Das hintere Rastelement 8 ist oberhalb der Öffnung 9, die durch die Mittelsohle 5 und die Außensohle 4 geht, angeordnet. Im Fußbett 6 sind zudem mehrere Löcher 12 zu erkennen.

Figur 2 zeigt einen Schnitt durch die Sohle 3 der erfindungsgemäßen Sandale 1. Dabei ist die Sohle erkennbar aus der Außensohle 4, der darauf angeordneten Mittelsohle 5 und dem Fußbett 6 aufgebaut. Im vorderen Bereich weist die Mittelsohle 5 eine Nut 10 auf, in die das vordere Rastelement 7 eingreift. Im hinteren Bereich weisen die Außensohle 4 und die Mittelsohle 5 eine Öffnung 9 auf, in der das hintere Rastelement zu liegen kommt. Figur 3 zeigt einen vergrößerten Ausschnitt aus Figur 2. Dabei ist erkennbar, dass die Mittelsohle 5 eine Nut 10 aufweist. In der Nut 10 ist das vordere Rastelement 7 des Fußbetts 6 angeordnet.

Figur 4 zeigt eine Vergrößerung des hinteren Sohlenbereichs aus Figur 2. Das Fußbett 6 ist dabei noch oberhalb der Mittelsohle 5 angeordnet. Die Mittelsohle 5 weist eine Öffnung 6 auf. Das hintere Rastelement 8 ist hier zapfenförmig ausgebildet und weist im unteren Bereich eine ringförmige Verbreiterung 11 auf. Durch Drücken des Fußbetts 6 in Richtung der Öffnung 9 wird das hintere Rastelement 8 durch die Öffnung 9 gedrückt. Die ringförmige Verbreiterung 11 verhindert dann, dass das Fußbett 6 selbsttätig aus der Sohle rutschen kann.

### Bezugszeichenliste

- 1: Sandale
- 2: Schuhoberteil
- 3: Schuhsohle
- 4: Außensohle
- 5: Mittelsohle
- 6: Fußbett
- 7: Rastelement, vorderes
- 8: hinteres Rastelement
- 9: Öffnung
- 10: Nut
- 11: ringförmige Verbreitung
- 12: Löcher
- 13: Einkerbungen

## Patentansprüche

1. Sandale (1), bestehend aus einem Schuhoberteil (2) und einer Schuhsohle (3), die mit dem Schuhoberteil (2) verbunden ist, wobei die Schuhsohle (3) aufgebaut ist aus zumindest einer Außensohle (4), ggf., einer Mittelsohle (5) und einem Fußbett (6), das herausnehmbar ist, wobei
- das Fußbett (6) mindestens zwei Rastelemente (7,8) aufweist, ein vorderes Rastelement (7) an der Vorderseite des Fußbetts (6) und ein hinteres Rastelement (8) an der Unterseite des Fußbetts (6) in dessen Fersenbereich, wobei die Rastelemente mit dem Fußbett verbunden sind,
- die Außensohle (4) oder die Mittelsohle (5) im vorderen Bereich ein Element (10) zur Aufnahme des vorderen Rastelementes (7) aufweist und **dadurch gekennzeichnet, dass**
- die Außensohle (4) eine durch die gesamte Sohlendicke reichende Öffnung (9) im Fersenbereich aufweist zur Aufnahme des zweiten Rastelementes (8).

2. Sandale (1) gemäß Anspruch 1, **dadurch gekennzeichnet, dass** die Sandale bevorzugt eine Sport- oder Trekkingsandale ist.

3. Sandale (1) gemäß einem der vorhergehenden Ansprüche, **dadurch gekennzeichnet, dass** das vordere Rastelement (7) eine Feder ist, die in das Aufnahmeelement (10) der Außensohle oder der Mittelsohle (5) eingreift.

4. Sandale (1) gemäß Anspruch 3, **dadurch gekennzeichnet, dass** das Aufnahmeelement (10) eine Nut ist.

5. Sandale (1) gemäß einem der vorhergehenden Ansprüche, **dadurch gekennzeichnet, dass** das hintere Rastelement (8) die Form eines Zapfens hat und vorzugsweise eine unter der Ferse liegende Auswölbung ist, die sich in der Mitte verjüngt und am von der Sohle abgewandten Ende ringförmig vergrößert.

6. Sandale (1) gemäß einem der vorhergehenden Ansprüche, **dadurch gekennzeichnet, dass** die ringförmige Vergrößerung (11) am hinteren Rastelement (8) größer ist als die Öffnung (9) in der Außensohle.

7. Sandale gemäß einem der vorhergehenden Ansprüche, **dadurch gekennzeichnet, dass** die Öffnung (9) eine kreisförmige Ausnehmung in der Auβensohle und ggf. der Mittelsohle ist.

8. Sandale (1) gemäß einem der vorhergehenden Ansprüche, **dadurch gekennzeichnet, dass** das Fußbett (6) waschbar ist.

9. Sandale (1) gemäß einem der vorhergehenden Ansprüche, **dadurch gekennzeichnet, dass** das Fußbett (6) zusätzlich Löcher (12) und/oder Einkerbungen (13) ausweist.

10. Sandale (1) gemäß einem der vorhergehenden Ansprüche, **dadurch gekennzeichnet, dass** das Fußbett (6) aus einem elastischen Material einstückig geformt ist, bevorzugt aus EVA.

## Claims

1. Sandal (1) consisting of shoe uppers (2) and a shoe sole (3) connected with the shoe uppers (2), where the shoe sole (3) is made up from at least one bottom sole (4), where appropriate a midsole (5) and a footbed (6) that is removable, **characterised in that**
- the footbed (6) has at least two retaining elements (7,8), namely a front retaining element (7) at the front end of the footbed (6) and a rear retaining element (8) on the underside of the footbed (6) in its heel area, the retaining elements being connected with the footbed,
- the outsole (4) or the midsole (5) has an element (10) for accommodation of the front retaining element (7) in the front area and
- the outsole (4) has an opening (9) in the heel area extending through the entire thickness of the sole for accommodation of the second retaining element (8).

2. Sandal (1) in accordance with Claim 1, **characterised in that** the sandal is preferably a sports or trekking sandal.

3. Sandal (1) in accordance with one of the preceding Claims, **characterised in that** the front retaining element (7) is a spring which engages into the retaining element (10) of the outsole or of the midsole (5).

4. Sandal (1) in accordance with Claim 3, **characterised in that** the retaining element (10) is a groove.

5. Sandal (1) in accordance with one of the preceding Claims, **characterised in that** the rear retaining element (8) has the shape of a peg, preferably a projection disposed under the heel which is waisted at its centre and which widens to form a ring-shaped bead at its end facing away from the sole.

6. Sandal (1) in accordance with one of the preceding Claims, **characterised in that** the ring-shaped bead (11) at the rear retaining element (8) is larger than the opening (9) in the outsole.

7. Sandal in accordance with one of the preceding Claims, **characterised in that** the opening (9) is a circular cut-out made in the outsole and, where appropriate, in the midsole.

8. Sandal (1) in accordance with one of the preceding Claims, **characterised in that** the footbed is washable.

9. Sandal (1) in accordance with one of the preceding Claims, **characterised in that** the footbed (6) is in addition provided with holes (12) and/or notches (13).

10. Sandal (1) in accordance with one of the preceding Claims, **characterised in that** the footbed (6) is moulded as a single piece from an an elastic material, preferably from EVA.

## Revendications

1. Sandale (1) constituée d'une tige (2) et d'une semelle (3) qui est reliée à la tige (2), la semelle (3) étant composée d'au moins une semelle extérieure (4), le cas échéant d'une semelle intermédiaire (5), et d'un support de voûte plantaire (6) qui est amovible, dans laquelle
- le support de voûte plantaire (6) présente au moins deux éléments d'encliquetage (7, 8), à savoir un élément d'encliquetage avant (7), situé à l'avant du support de voûte plantaire (6), et un élément d'encliquetage arrière (8) sur la face inférieure du support de voûte plantaire (6), dans la région du talon de celui-ci, les éléments d'encliquetage étant reliés au support de voûte plantaire,
- la semelle extérieure (4) ou la semelle intermédiaire (5) présente dans la partie avant un élément (10) destiné à recevoir l'élément d'encliquetage avant (7), et **caractérisée en ce que**
- la semelle extérieure (4) présente une ouverture (9) traversant toute l'épaisseur de la semelle, qui se situe dans la région du talon et est destinée à recevoir le deuxième élément d'encliquetage (8).

2. Sandale (1) selon la revendication 1, **caractérisée en ce que** la sandale est de préférence une sandale de sport ou de trekking.

3. Sandale (1) selon l'une des revendications précédentes, **caractérisée en ce que** l'élément d'encliquetage avant (7) est une languette qui s'engage dans l'élément de réception (10) de la semelle extérieure ou de la semelle intermédiaire (5).

4. Sandale (1) selon la revendication 3, **caractérisée en ce que** l'élément de réception (10) est une rainure.

5. Sandale (1) selon l'une des revendications précédentes, **caractérisée en ce que** l'élément d'encliquetage arrière (8) présente la forme d'un tenon et est de préférence une partie convexe, située sous le talon, qui diminue de section au milieu et s'élargit en forme d'anneau à son extrémité éloignée de la semelle.

6. Sandale (1) selon l'une des revendications précédentes, **caractérisée en ce que** l'élargissement (11) en forme d'anneau sur l'élément d'encliquetage arrière (8) est plus grand que l'ouverture (9) dans la semelle extérieure.

7. Sandale (1) selon l'une des revendications précédentes, **caractérisée en ce que** l'ouverture (9) est un évidement circulaire dans la semelle extérieure et, le cas échéant, dans la semelle intermédiaire.

8. Sandale (1) selon l'une des revendications précédentes, **caractérisée en ce que** le support de voûte plantaire (6) est lavable.

9. Sandale (1) selon l'une des revendications précédentes, **caractérisée en ce que** le support de voûte plantaire (6) présente en plus des trous (12) et/ou des rainures (13).

10. Sandale (1) selon l'une des revendications précédentes, **caractérisée en ce que** le support de voûte plantaire (6) est formé d'une seule pièce à partir d'un matériau élastique, de préférence d'EVA.
